# EUROPÄISCHE PATENTSCHRIFT

(11) **EP 1 882 786 B1**
(45) Veröffentlichungstag und Bekanntmachung des Hinweises auf die Patenterteilung: **06.05.2009**
(21) Anmeldenummer: 06405322.6
(22) Anmeldetag: 27.07.2006
(51) Int. Cl.: E03C 1/122

(54) **Umlenkbogen für eine Falleitung**
Pipe elbow for a sanitary conduit
Coude de tube pour une canalisation sanitaire

(43) Veröffentlichungstag der Anmeldung: 30.01.2008
(73) Patentinhaber: GEBERIT TECHNIK AG, 8645 Jona (CH)
(72) Erfinder: Oengören, Abdullah, 8370 Sirnach (CH)
(74) Vertreter: Groner, Manfred

(56) Entgegenhaltungen:
- GB-A- 1 220 876

## Beschreibung

Die Erfindung betrifft einen Umlenkbogen für eine Fallleitung nach dem Oberbegriff des Anspruchs 1.

Solche Umlenkbogen werden auch Rohrkrümmer genannt und dienen vor allem dazu, in mehrgeschossigen Gebäuden das Abwasser von sanitären Apparaten, beispielsweise Spülbecken, WCs und dergleichen abzuführen. In der Fallleitung bildet sich beim Entleeren der Siphons dieser Apparate eine Zweiphasenströmung aus Wasser und Luft. Schon lange ist bekannt, dass die Strömungsführung in solchen Fallleitungen und insbesondere im Umlenkbogen nicht optimal ist. Es kann in der Fallleitung insbesondere zur Bildung eines Unterdruckes oder auch eines Überdruckes sowie zu Schwingungen kommen. Es gibt im Stand der Technik bereits mehrere Vorschläge, um die Strömungsführung zu verbessern.

Durch die CH 388 209 A wird ein Luftabscheider für Wasser- und Abwasserleitungen vorgeschlagen. In einem Stutzen ist hierzu ein Organ angeordnet, das das einschiessende Wasser ablenken und derart bremsen soll, dass sich mitgeführte Luft ausscheidet und durch einen Entlüfungsstutzen wegströmt. Dieses Organ soll eine Drehbewegung im Strahl erzeugen, welche die Entlüftung fördern soll. Das Strahlablenkorgan lenkt den einfallenden Wasserstrahl zum Zweck einer Bremsung und Entlüftung ab. Der Stutzen benötigt einen Anschluss für eine Luftaustrittsleitung.

Die CH 533 793 A offenbart ein Verzweigungsstück für Ablaufleitungen, das im Bereich von seitlichen Anschlüssen eine Nebenschlussverbindung besitzt.

Durch die CH 598 430 A wird eine Fallbremse für Ablaufwasser in einem vertikalen Leitungsstrang vorgeschlagen. Mit der Fallbremse soll eine starke Turbulenz erzeugt werden, welche die kinetische Energie des Wassers weitgehend vernichtet, so dass die Strömungsgeschwindigkeit des Wassers unmittelbar unterhalb der Fallbremse wesentlich kleiner ist als unmittelbar oberhalb derselben. Die Fallbremse wird durch eine Ablenkrippe gebildet, die schräg nach unten gerichtet ist. Eine solche Fallbremse bzw. Verminderung der Energie der Strömung ist jedoch nachteilig, da Rückstände in der Rohrleitung weniger wirksam weggespült werden können.

Durch die gattungsbildende GB-A-1 220 876 ist ein Umlenkbogen bekannt geworden, der an der Innenseite des im Wesentlichen vertikalen Bereichs des Umlenkbogens Umlenkmittel aufweist, die eine spiralförmige und laminare Filströmung erzeugen. Nach einer Reibungsfläche, welche die Geschwindigkeit nach unten vermindern soll, ist ein Strömungsleiter angeordnet, der die Filmströmung aufreissen und dadurch einen Druckausgleich ermöglichen soll.

Der Erfindung liegt die Aufgabe zugrunde, einen Umlenkbogen der genannten Art zu schaffen, der eine verbesserte Strömungsführung gewährleistet und die Strömung möglichst wenig Energie verliert, so dass Rückstände in der Rohrleitung wirksam weggespült werden können.

Die Aufgabe ist durch einen Umlenkbogen gemäß Anspruch 1 gelöst. An der Innenseite des im Wesentlichen vertikalen Bereichs ist ein Strömungsteiler angeordnet; der eine Filmströmung des Wassers aufreisst und dadurch in der Strömung einen Druckausgleich ermöglicht. Der Erfindung liegt die Erkenntnis zugrunde, dass in einer Fallleitung das Wasser als Filmströmung an der Innenseite der Leitung nach unten strömt und dass im bogenförmigen Bereich diese Filmströmung eine Art Vorhang bildet, welcher die Luft am Austritt hindert. Mit dem Strömungsteiler gemäss der Erfindung wird diese Filmströmung unmittelbar über dem Bogen aufgerissen, so dass sich in dieser Filmströmung eine Öffnung bildet, durch die ein Druckausgleich möglich ist. Ebenfalls wird dadurch eine geräuschbildende Vibration der Luft verhindert. Der Energieverlust an diesem Strömungsteiler ist vergleichsweise klein, so dass Rückstände in der Rohrleitung wirksam weggespült werden können. Der erfindungsgemässe Umlenkbogen eignet sich für Krümmungen von 90° aber auch für Rohrkrümmer mit einer kleineren Ablenkung, beispielsweise von 88,5°. Er eignet sich auch für unterschiedliche Fallleitungen, beispielsweise für unterschiedliche Durchmesser und Höhen und insbesondere für mehrgeschossige Gebäude. Versuche haben gezeigt, dass meistens ein vollständiger Druckausgleich erreicht werden kann. Die Erfindung hat den weiteren Vorteil, dass die Leistung der Fallleitung erhöht werden kann, da die Belastung kleiner ist.

Nach einer Weiterbildung der Erfindung ist der Strömungsteiler über dem bogenförmigen Bereich angeordnet. Die durch den Strömungsteiler gebildete Öffnung erstreckt sich dann vorzugsweise in den Bereich des Bogens bzw. der Krümmung. Die zylindrische Filmströmung geht dann nach dem Ausgang in eine Rinnenströmung über, das Wasser verläuft dann nach dem Austritt ähnlich wie in einer Rinne am Boden der Leitung.

Nach einer Weiterbildung der Erfindung ist der Strömungsteiler an der genannten Innenseite auf der Seite des Ausgangs angeordnet. Dies ergibt eine besonders geeignete Strömungsführung.

Gemäss der Erfindung erstreckt sich der Strömungsteiler in Strömungsrichtung gesehen wenigstens über eine Hälfte der Innenseite. Dadurch kann die Strömungsführung noch weiter verbessert werden. Es kann dadurch insbesondere vermieden werden, dass sich die Filmströmung nach dem Strömungsteiler wieder schliesst. Die zylindrische Filmströmung wandelt sich dadurch in eine Rinnenströmung um, die im unteren Bereich der Austrittsöffnung und entsprechend am Boden eines angeschlossenen Rohres verläuft.

Eine weitere Verbesserung des Strömungsverlaufes wird dann erreicht, wenn der Strömungsteiler im Wesentlichen die Form eines umgekehrten V oder die Oberkante eine Mitra aufweist.

Eine besonders kostengünstige Herstellung ist dann möglich, wenn gemäss einer Weiterbildung der Erfindung der Strömungsteiler an der Innenseite des vertikal verlaufenden Bereiches angeformt ist. Der Strömungsteiler kann aber auch gemäss einer Weiterbildung der Erfindung separat hergestellt und beispielsweise angeschweisst sein.

Nach einer Weiterbildung der Erfindung besitzt der Strömungsteiler eine obere vergleichsweise scharfe Kante, von der aus sich V-förmig zwei Arme nach unten strecken. Der Öffnungswinkel dieser beiden Arme liegt vorzugsweise im Bereich von 50-70°, noch bevorzugter zwischen 55 und 65° und beträgt noch vorzugsweise etwa 60°. Dadurch ergibt sich eine besonders effiziente Bildung einer Öffnung in der Filmströmung.

Die genannten beiden Arme besitzen eine Querschnittsfläche vorzugsweise kleiner als 3 cm², vorzugsweise kleiner als 2 cm² und insbesondere eine Querschnittsfläche von etwa 1 cm². Der Querschnitt kann rechteckig sein, aber auch eine andere geeignete Form aufweisen.

Weitere vorteilhafte Merkmale ergeben sich aus den abhängigen Patentansprüchen, der nachfolgenden Beschreibung sowie der Zeichnung.

Ein Ausfiihrungsbeispiel der Erfindung wird nachfolgend anhand der Zeichnung näher erläutert. Es zeigen:
- Figur 1: schematisch eine räumliche Ansicht eines erfindungsgemässen Umlenkbogens, wobei aus zeichnerischen Gründen die Wandung als durchsichtig dargestellt ist,
- Figur 2: eine weitere Ansicht des erfindungsgemässen Umlenkbogens gemäss Figur 1,
- Figur 3: schematisch die Strömung in einem Umlenkbogen nach dem Stand der Technik,
- Figur 4: schematisch der Verlauf der Strömung in einem erfindungsgemässen Umlenkbogen,
- Figur 5: eine weitere Ansicht eines Umlenkbogens gemäss Figur 3 und
- Figur 6: eine weitere Ansicht des erfindungsgemässen Umlenkbogens zur Erläuterung des Strömungsverlaufes.

Der in den Figuren 1 und 2 gezeigte Umlenkbogen 1 bildet einen unteren Bereich einer hier nicht gezeigten Fallleitung, die an einem oder mehreren sanitären Apparaten angeschlossen ist, die jeweils einen Siphon besitzen. Der Umlenkbogen 1 kann beispielsweise durch Spiegelschweissen oder mit geeigneten Muffen in die Fallleitung eingebaut werden. Das abzuleitende Wasser strömt gemäss Figur 1 in Richtung des Pfeils 6 in einen durchgehenden Kanal K und verlässt den Umlenkbogen 1 in Richtung des Pfeils 7 im Wesentlichen horizontal durch eine Austrittsöffnung 2. An dieser Austrittsöffnung 2 ist eine hier nicht gezeigte Entsorgungsleitung angeschlossen. Dieses kann auch etwas geneigt zur Horizontalen verlaufen.

Der Umlenkbogen 1 besitzt eine Wandung 4, die einen vertikalen Bereich 1a und einen bogenförmigen Bereich 1b des Umlenkbogens 1 bildet. Im vertikalen Bereich 1a ist der Querschnitt im Wesentlichen kreisrund. Der bogenförmige Bereich 1b bildet eine Umlenkung von 90° oder auch etwas weniger als 90°, beispielsweise etwa 88°. Der Krümmungsradius im bogenförmigen Bereich 1b kann unterschiedlich sein und beträgt beispielsweise 10 cm. Der Innendurchmesser des Kanals K ist abhängig von der erforderlichen Abfuhrleistung und beträgt beispielsweise 10 cm.

Die Wandung 4 bildet eine Innenseite 3, an welcher gemäss den Figuren 1 und 2 ein Strömungsteiler 5 angeordnet ist. Dieser dient dazu, eine sich im Kanal K bildende Filmströmung 12 vor dem bogenförmigen Bereich 1b aufzubrechen, um dadurch die in Figur 6 gezeigte Öffnung 14 in der Filmströmung 12 zu bilden. Die Filmströmung 12 ist in den Figuren 4 und 6 schematisch dargestellt. Diese bildet sich unmittelbar nach dem Einströmen von Wasser 11 in den Umlenkbogen 1 oder auch schon über diesem in der Fallleitung. Gemäss der Figur 4 strömt das Wasser 11 über einen Stutzen 10 im Wesentlichen horizontal in den Umlenkbogen. Mit dem Wasser 11 strömt zugleich Luft 13 in den Umlenkbogen 1 bzw. in die Fallleitung. Im Umlenkbogen 1 bildet sich dadurch eine Zweiphasenströmung aus Wasser und Luft. Das Wasser 11 bildet an der Innenseite 3 die genannte Filmströmung 12, die verglichen mit dem Innendurchmesser des Umlenkbogens 1 eine vergleichsweise geringe Dicke aufweist. Diese beträgt beispielsweise 1 cm. Sie kann aber auch etwas dicker, beispielsweise 2 cm oder auch etwas dünner sein. Innerhalb dieser Filmströmung 12 befindet sich Luft 13, die eine kleinere Strömungsgeschwindigkeit besitzt, als das Wasser in der Filmströmung 12.

Die Wirkung des Strömungsteilers 5 wird nachfolgend anhand der Figuren 3 bis 6 näher erläutert, wobei die Figuren 3 und 5 jeweils einen Umlenkbogen 8 des Standes der Technik zeigen. Der Umlenkbogen 1 bzw. 8 wird aus zeichnerischen Gründen als durchsichtig angenommen.

Bei dem in Figur 3 gezeigten Umlenkbogen 8 nach dem Stand der Technik strömt das Wasser in Richtung des Pfeils 9 in den Kanal K und bildet die Filmströmung 12', welche die Luft 13' umgibt. Im bogenförmigen Bereich 1b bildet sich aufgrund der Filmströmung 12' eine Art Vorhang 17, der sich vor allem bei grösseren Dicken der Filmströmung 12' bildet. Dieser Vorhang 17 wirkt als Barriere für den Luftdurchgang. Da ein Druckausgleich erschwert ist, kann sich im Umlenkbogen 8 ein Unterdruck bilden. In der Luft 13' können sich zudem Schwingungen aufbauen, die Lärm erzeugen. Die Wirkungen sind je nach Art der Filmströmung 12' unterschiedlich. Diese Filmströmung 12' kann turbulent oder weitgehend laminar und wie erwähnt unterschiedlich dick sein. Die Störungen in der Zweiphasenströmung aus Wasser und Luft sind jedoch meist erheblich. Sie wirken sich auf die angeschlossenen Apparate aus. Sie können zudem das Wegschwemmen von Rückständen beeinträchtigen.

Beim erfindungsgemässen Umlenkbogen 1 trifft die Filmströmung 12 auf den Strömungsteiler 5, wie die Figuren 4 und 6 zeigen. Der Strömungsteiler 5 verläuft entlang der Innenseite 3 und zwar auf der Seite der Austrittsöffnung 2. Der Strömungsteiler 5 besitzt eine obere sich radial erstreckende Kante 5a, die abgerundet oder auch vergleichsweise scharf sein kann. Von dieser Kante 5a erstrecken sich V-förmig zwei Arme 5b nach unten. Die Form dieser Arme 5b ist ähnlich der Oberkante einer Mitra. Die Arme 5b verlaufen nicht in einer Ebene, sondern in der Fläche eines Zylinders, der durch die Innenseite 3 gebildet wird. Die Arme 5b sind gemäss der Figur 6 oben verbunden und besitzen jeweils ein unteres Ende 5c. Vorzugsweise sind die Arme 5b symmetrisch zur Vertikalen. Der Öffnungswinkel der Arme 5b kann unterschiedlich sein. Versuche haben gezeigt, dass ein besonders günstiger Strömungsverlauf dann erreicht wird, wenn dieser Winkel zwischen 50° und etwa 70° ist. Vorzugsweise beträgt dieser Winkel 55 bis 65°. Eine optimale Strömung ergibt sich insbesondere bei einem Winkel von etwa 60°. Die radiale Dicke und auch der Querschnitt der Arme 5b kann unterschiedlich sein. Vorzugsweise ist diese Dicke so gewählt, dass sie im Wesentlichen der Dicke der Filmströmung 12 entspricht. Die Dicke ist beispielsweise kleiner als 2 cm und typischerweise etwa 1 cm. Es sind hier aber auch grössere oder kleinere Dicken denkbar. Die Querschnittsfläche der Arme 5b beträgt beispielsweise etwa 1 cm² und ist insbesondere eckig, beispielsweise rechteckig. Die Querschnittsfläche kann über die Länge der Arme 5b gleich sein, denkbar ist aber auch eine Änderung dieser Querschnittsfläche.

Die Filmströmung 12 wird an der Kante 5a geteilt und das Wasser strömt in Teilströmungen jeweils an einer Aussenfläche 5d (Fig. 1) von dieser Kante 5a bis zu dem entsprechenden Ende 5c. Von der Kante 5a aus reisst die Filmströmung 12 auf, wobei sich die oben erwähnte Öffnung 14 bildet. Wesentlich ist nun, dass sich diese Öffnung 14 nicht unmittelbar nach dem Strömungsteiler 5 wieder schliesst, sondern sich nach unten in den bogenförmigen Bereich 1b erstreckt. Die zylindrische Filmströmung 12 wandelt sich dadurch in die in Figur 4 gezeigte Rinnenströmung 16 um, die im unteren Bereich der Austrittsöffnung 2 und entsprechend am Boden des angeschlossenen Rohres verläuft. Über dieser Rinnenströmung 16 befindet sich Luft, welche durch die Öffnung 14 hindurch mit der Luft 13 im vertikalen Bereich 1b verbunden ist. Dadurch ist jederzeit ein Druckausgleich möglich und können Druckschwankungen in der Luft 13 und entsprechend auch bei den angeschlossenen Apparaten vermieden werden.

Die Arme 5b sind wie oben erwähnt verbunden und erstrecken sich von der Kante 5a aus nach unten. Die Arme 5b erstrecken sich wie aus Figur 4 ersichtlich bis unmittelbar über den Ansatz des bogenförmigen Bereichs 1b. Sie erstrecken sich im Rohrquerschnitt gesehen bis in den halben Rohrumfang. Diese Erstreckung kann auch etwas überschritten bzw. unterschritten werden. Durch diese Erstreckung kann besonders wirksam das dauernde Bestehen der Öffnung 14 gewährleistet werden und zudem bildet sich zuverlässig die oben erwähnte Rinnenströmung 16. Turbulenzen im bogenförmigen Bereich 1b und somit Druckschwankungen im Leitungssystem können damit wirksam vermieden werden. Da solche Druckänderungen bzw. Druckschwankungen die Belastbarkeit des Fallstranges bzw. der Fallleitung begrenzen, ist es mit dem erfindungsgemässen Umlenkbogen 1 möglich, die Leistung bei gleichem Rohrdurchmesser zu erhöhen. Umgekehrt ist es möglich, die gleichen Apparate an eine Fallleitung mit kleinerem Innendurchmesser als bisher anzuschliessen.

### Bezugszeichenliste

- 1: Umlenkbogen
- 1 a: vertikaler Bereich
- 1b: bogenförmiger Bereich
- 2: Austrittsöffnung
- 3: Innenseite
- 4: Wandung
- 5: Strömungsteiler
- 5a: Kante
- 5b: Arm
- 5c: unteres Ende
- 5d: Aussenfläche
- 6: Pfeil
- 7: Pfeil
- 8: Umlenkbogen (Stand der Technik)
- 9: Pfeil
- 10: Leitung
- 11: Wasser
- 12: Filmströmung
- 13: Luft
- 14: Öffnung
- 15: Teilströmung
- 16: Rinnenströmung
- 17: "Vorhang"
- K: Kanal

## Patentansprüche

1. Umlenkbogen für eine Fallleitung zum Abführen einer Zweiphasenströmung aus Wasser und Luft, mit einem im Wesentlichen vertikal verlaufenden Bereich (1a), einem an diesen anschliessenden bogenförmigen Bereich (1b) und einem im Wesentlichen horizontalen Ausgang (2), wobei an der Innenseite (3) des im Wesentlichen vertikalen Bereichs (1a) ein Strömungsteiler (5) angeordnet ist, der eine Filmströmung (12) des Wassers (11) aufreisst und **dadurch** in der Strömung einen Druckausgleich ermöglicht, **dadurch gekennzeichnet, dass** der Strömungsteiler (5) in Strömungsrichtung gesehen sich wenigstens über eine Hälfte der Innenseite (3) erstreckt.

2. Umlenkbogen nach Anspruch 1, **dadurch gekennzeichnet, dass** der Strömungsteiler (5) über dem bogenförmigen Bereich (1b) angeordnet ist.

3. Umlenkbogen nach Anspruch 1 oder 2, **dadurch gekennzeichnet, dass** der Strömungsteiler (5) auf der Seite des Ausgangs (2) angeordnet ist.

4. Umlenkbogen nach Anspruch 1, **dadurch gekennzeichnet, dass** sich der Strömungsteiler (5) über die Hälfte der Innenseite (3) hinaus erstreckt.

5. Umlenkbogen nach einem der Ansprüche 1 bis 4, **dadurch gekennzeichnet, dass** der Strömungsteiler (5) im Wesentlichen die Form eines umgekehrten V oder die Oberkante einer Mitra aufweist.

6. Umlenkbogen nach einem der Ansprüche 1 bis 5, **dadurch gekennzeichnet, dass** der Strömungsteiler (5) an einer Wandung (4) angeformt ist.

7. Umlenkbogen nach einem der Ansprüche 1 bis 6, **dadurch gekennzeichnet, dass** der Strömungsteiler (5) eine obere Kante (5a) aufweist, von der aus sich zwei Arme (5b) nach unten erstrecken, die in einer Zylinderfläche liegen.

8. Umlenkbogen nach Anspruch 7, **dadurch gekennzeichnet, dass** die genannte Kante (5a) sich radial erstreckt.

9. Umlenkbogen nach einem der Ansprüche 1 bis 8, **dadurch gekennzeichnet, dass** der Strömungsteiler (5) eine radiale Dicke aufweist, welche im Wesentlichen der Dicke der Filmströmung (12) entspricht, wobei diese Dicke vorzugsweise kleiner als etwa 2 cm ist.

10. Umlenkbogen nach einem der Ansprüche 7 bis 9, **dadurch gekennzeichnet, dass** die beiden Arme (5b) einen Winkel von 50-70°, vorzugsweise 55-65° und insbesondere einen Winkel von etwa 60° einschliessen.

11. Umlenkbogen nach einem der Ansprüche 7 bis 10, **dadurch gekennzeichnet, dass** die beiden genannten Arme (5b) eine Querschnittsfläche kleiner als etwa 2 cm² aufweisen.

12. Umlenkbogen nach einem der Ansprüche 1 bis 11, **dadurch gekennzeichnet, dass** der Strömungsteiler (5) in der Filmströmung (12) eine Öffnung (14) bildet die sich nach unten in den bogenförmigen Bereich (1b) erstreckt.

## Claims

1. Deflecting bend for a downpipe and a discharge of a two-phase flow of water and air, with an essentially vertically running region (1a), with an arcuate region (1b) adjoining the latter and with an essentially horizontal outlet (2), there being arranged on the inside (3) of the essentially vertical region (1a) a flow divider (5) which breaks up a film flow (12) of the water (11) and thereby allows pressure compensation in the flow, **characterized in that** the flow divider (5) extends at least over one half of the inside (3), as seen in the direction of flow.

2. Deflecting bend according to Claim 1, **characterized in that** the flow divider (5) is arranged above the arcuate region (1b).

3. Deflecting bend according to Claim 1 or 2, **characterized in that** the flow divider (5) is arranged on the side of the outlet (2).

4. Deflecting bend according to Claim 1, **characterized in that** the flow divider (5) extends beyond half of the inside (3).

5. Deflecting according to one of Claims 1 to 4, **characterized in that** the flow divider (5) is essentially a form of reversed V or the top edge of a mitre.

6. Deflecting bend according to one of Claims 1 to 5, **characterized in that** the flow divider (5) is integrally formed on a wall (4).

7. Deflecting bend according to one of Claims 1 to 6, **characterized in that** the flow divider (5) has an upper edge (5a), from which extend downwards two arms (5b) which lie in a surface of a cylinder.

8. Deflecting bend according to Claim 7, **characterized in that** the said edge (5a) extends radially.

9. Deflecting bend according to one of Claims 1 to 8, **characterized in that** the flow divider (5) has a radial thickness which corresponds essentially to the thickness of the film flow (12), this thickness preferably being lower than about 2 cm.

10. Deflecting bend according to one of Claims 7 to 9, **characterized in that** the two arms (5b) form an angle of 50-70°, preferably of 55-65°, and, in particular, an angle of about 60°.

11. Deflecting bend according to one of Claims 7 to 10, **characterized in that** the said two arms (5b) have a cross-sectional area smaller than about 2 cm².

12. Deflecting bend according to one of Claims 1 to 11, **characterized in that** the flow divider (5) forms in the film flow (12) an orifice (14) which extends downwards into the arcuate region (1b).

## Revendications

1. Coude de tube pour une canalisation sanitaire, pour l'évacuation d'un écoulement à deux phases constitué d'eau et d'air, avec une région (1a) s'étendant essentiellement verticalement, une région en forme de coude (1b) se raccordant à celle-ci, et une sortie essentiellement horizontale (2), un diviseur d'écoulement (5) étant disposé sur le côté interne (3) de la région essentiellement verticale (1a), lequel divise un écoulement en forme de film (12) de l'eau (11) et permet ainsi dans l'écoulement une compensation de la pression, **caractérisé en ce que** le diviseur d'écoulement (5), vu dans le sens de l'écoulement, s'étend sur au moins une moitié du côté interne (3).

2. Coude de tube selon la revendication 1, **caractérisé en ce que** le diviseur d'écoulement (5) est disposé sur la région en forme de coude (1b).

3. Coude de tube selon la revendication 1 ou 2, **caractérisé en ce que** le diviseur d'écoulement (5) est disposé du côté de la sortie (2).

4. Coude de tube selon la revendication 1, **caractérisé en ce que** le diviseur d'écoulement (5) s'étend au-delà de la moitié du côté interne (3).

5. Coude de tube selon l'une quelconque des revendications 1 à 4, **caractérisé en ce que** le diviseur d'écoulement (5) présente essentiellement la forme d'un V inversé ou l'arête supérieure d'une mitre.

6. Coude de tube selon l'une quelconque des revendications 1 à 5, **caractérisé en ce que** le diviseur d'écoulement (5) est façonné sur une paroi (4).

7. Coude de tube selon l'une quelconque des revendications 1 à 6, **caractérisé en ce que** le diviseur d'écoulement (5) présente une arête supérieure (5a) de laquelle s'étendent, vers le bas, deux bras (5b) qui se situent dans une surface cylindrique.

8. Coude de tube selon la revendication 7, **caractérisé en ce que** ladite arête (5a) s'étend radialement.

9. Coude de tube selon l'une quelconque des revendications 1 à 8, **caractérisé en ce que** le diviseur d'écoulement (5) présente une épaisseur radiale qui correspond essentiellement à l'épaisseur de l'écoulement en film (12), cette épaisseur étant de préférence inférieure à environ 2 cm.

10. Coude de tube selon l'une quelconque des revendications 7 à 9, **caractérisé en ce que** les deux bras (5b) forment un angle de 50 à 70°, de préférence de 55 à 65°, et en particulier un angle d'environ 60°.

11. Coude de tube selon l'une quelconque des revendications 7 à 10, **caractérisé en ce que** lesdits deux bras (5b) présentent une surface en section transversale inférieure à environ 2 cm².

12. Coude de tube selon l'une quelconque des revendications 1 à 11, **caractérisé en ce que** le diviseur d'écoulement (5) forme dans l'écoulement en film (12) une ouverture (14) qui s'étend vers le bas dans la région en forme de coude (1b).
